# EUROPÄISCHE PATENTSCHRIFT

(11) **EP 1 980 330 B1**
(45) Veröffentlichungstag und Bekanntmachung des Hinweises auf die Patenterteilung: **30.09.2015**
(21) Anmeldenummer: 08005095.8
(22) Anmeldetag: 19.03.2008
(51) Int. Cl.: B05B 7/00, B05B 7/24, B05B 12/00

(54) **Spritzpistole**
Spray gun
Pistolet de projection

(30) Priorität: 12.04.2007 DE 202007005381 U
(43) Veröffentlichungstag der Anmeldung: 15.10.2008
(73) Patentinhaber: J. Wagner GmbH, 88677 Markdorf (DE)
(72) Erfinder: Krayer, Elmar, 88085 Lagenargen (DE); Ulbrich, Jens, 88048 Friedrichshafen (DE); Welte, Christoph, 88662 Überlingen (DE)
(74) Vertreter: Engelhardt, Volker

(56) Entgegenhaltungen:
- FR-A1- 2 631 817
- GB-A- 2 247 161
- US-A- 5 119 992
- US-A- 5 156 340
- US-A- 5 381 962
- US-A1- 2005 279 865

## Beschreibung

Die Erfindung betrifft eine Spritzpistole zum Versprühen von Flüssigkeiten, insbesondere von Farben, mittels eines großen Luftvolumens unter minderen Luftdruck nach dem Oberbegriff des Patentanspruches 1.

Druckluftspritzpistolen zum Versprühen von Flüssigkeiten werden vielseitig eingesetzt und sind beispielsweise durch US 2005/279865 A1 , das den Oberbegriff von Anspruch 1 offenbart, bekannt. Neben dem Hauptanwendungsgebiet, d. h. dem Versprühen von Farben, können beispielsweise auch Unkrautvernichtungsmittel versprüht werden.

Bei Verwendung von HVLP-Spritzpistolen (High Volume Low Pressure - Spritzpistolen) werden Flüssigkeiten mittels eines großen Luftvolumens und eines minderen Luftdruckes versprüht. Die Spritzpistole ist hierbei durch einen Luftschlauch mit einem Gebläse verbunden und wird von diesem mit Druckluft zum Versprühen der Flüssigkeit versorgt. Die Spritzpistole und das Gebläse sind somit getrennte Baueinheiten, die lediglich durch den Luftschlauch miteinander in Verbindung stehen. Der Ein-/Ausschalter als auch ein eventueller Bedienschalter zur Leistungsverstellung des Gebläses sind am Gebläse eingebaut, so dass der Benutzer dieser Spritzpistole zum Ein-/Ausschalten bzw. zur Leistungsverstellung die von der Spritzpistole entfernten Bedieneinheiten am Gebläse betätigen muss. Dies ist umständlich für einen Benutzer, insbesondere während eines Sprühvorganges; im Allgemeinen muss hierzu die Spritzpistole abgelegt und der Weg zum Gebläse zurückgelegt werden, um die entsprechenden Einstellungen am Gebläse vorzunehmen.

Es ist daher Aufgabe der Erfindung, die eingangs genannte Spritzpistole derart auszugestalten, dass ein Ein-/Ausschalten bzw. eine Leistungsverstellung des Gebläses ohne umständliches Betätigen von Schaltern am Gebläse bei einfacher Handhabung gewährleistet ist, vielmehr soll erreicht werden, dass Schaltvorgänge unmittelbar an der Spritzpistole ausgeführt werden können, so dass das Spritzbild der Spritzpistole kurzfristig und optimal eingestellt werden kann.

Diese Aufgabe wird bei einer Spritzpistole der vorgenannten Gattung durch die Merkmale des kennzeichnenden Teils von Patentanspruch 1 gelöst.,

Eine wendelartige Geometrie der elektrischen Leitung ermöglicht die besonders effektive mechanische Unterstützung des Luftschlauches.

In einer ergänzenden Ausführungsform ist als Betätigungsorgan vor allem zum Ein- und Ausschalten des elektrischen Motors und/oder des Gebläses der Abzugshebel vorgesehen, mittels dem die Spritzpistole betätigbar ist.

In einer anderen Ausgestaltung dient als Betätigungsorgan eine Leistungs-Verstelleinheit zur Steuerung und/oder Regelugung der Leistung des Drucklufterzeugers und ein Ein-/Ausschalter zum Ein- und Ausschalten des Drucklufterzeugers. Die Steuerung der Leistung und das Ein- und Ausschalten des Drucklufterzeugers kann somit mittels zweier getrennter Betätigungsorgane, nämlich einer Leistungs-Verstelleinheit und einem Ein-/Ausschalter, durchgeführt werden.

Insbesondere sind die Leistungs-Verstelleinheit und/oder der Ein-/Ausschalter an zwei vorzugsweise einander gegenüber liegenden Seiten des Pistolengehäuses angeordnet. Die Leistungs-Verstelleinheit und der Ein-/Ausschalter kann damit sowohl von einem Linkshänder als auch von einem Rechtshänder bequem am Pistolengehäuse bedient werden.

In einer weiteren Ausführungsvariante sind an einem oder beiden Enden des Luftschlauches jeweils ein Kopplungselement zum Anschluss an die Spritzpistole und/oder den Drucklufterzeuger angebracht. Der Luftschlauch kann damit schnell, einfach und zuverlässig an die Spritzpistole und/oder den Drucklufterzeuger angeschlossen werden.

Dazu ist an der Spritzpistole und/oder am Drucklufterzeuger je ein Gegenkopplungselement ausgebildet zum Anschließen des an dem Luftschlauch befestigten Kopplungselements. Das Kopplungselement ist somit nur am Gegenkopplungselement einzustecken, um den Luftschlauch an der Spritzpistole und/oder am Drucklufterzeuger anzuschließen.

In einer ergänzenden Ausgestaltung ist an den Kopplungselementen mindestens ein elektrischer Kontakt und an den Gegenkopplungselementen mindestens ein elektrischer Gegenkontakt vorgesehen, um eine elektrische Verbindung zwischen Drucklufterzeuger und Spritzpistole herzustellen.

Vorzugsweise sind Schalt- bzw. Steuerinformationen mittels des Übertragungsgliedes vom Druckluftlufterzeuger zur Spritzpistole oder umgekehrt übertragbar. Dadurch können beispielsweise Betriebsdaten des Drucklufterzeugers auf dem Display am Pistolengehäuse angezeigt werden.

In den Zeichnungen ist ein erfindungsgemäßes Ausführungsbeispiel dargestellt. Dieses wird nachfolgend näher erläutert. Im Einzelnen zeigt:
- Figur 1: eine Druckluftspritzpistole mit einem Gebläse, in schematisierter Ansicht,
- Figur 2: die Druckluftspritzpistole nach Figur 1 in konstruktiver Ausgestaltung, in Seitenansicht,
- Figur 3: einen bei der Spritzpistole nach Figur 1 vorgesehenen Ein-/Ausschalter in Ein-Stellung, im Querschnitt,
- Figur 4: den Ein-/Ausschalter nach Figur 3 in Aus-Stellung, im Querschnitt,
- Figur 5: ein am Ende des Luftschlauches angebrachtes Kopplungselement, in perspektivischer Ansicht,
- Figur 6: ein Gegenkopplungselement am Gebläse, in perspektivischer Ansicht und
- Figur 7: den Luftschlauch mit zwei elektrischen Leitungen, in perspektivischer Ansicht.

Eine Spritzpistole 1 zum Versprühen von Farbe mittels eines großen Luftvolumens unter minderen Luftdruck, d. h. des Typs HVLP (High Volume Low Pressure), ist in Fig. 1 dargestellt, der durch einen Luftschlauch 3 von einem Gebläse 15 als Drucklufterzeuger 2 Druckluft zugeführt wird. Die Spritzpistole 1, der Luftschlauch 3 und der Drucklufterzeuger 2 können auch als Spritzanlage oder Spritzsystem bezeichnet werden. An der Spritzpistole 1 mit einem Pistolengehäuse 11 ist die zu versprühende Flüssigkeit 13 in einem Flüssigkeitsbehälter 12 gelagert. Die zu versprühende Flüssigkeit 13 strömt aufgrund der Beaufschlagung des Flüssigkeitsbehälters 12 mit Druckluft durch eine Zuführungsleitung 14 zum Ventil 4 für Flüssigkeit 13 und wird anschließend versprüht.

Am Pistolengehäuse 11 sind eine Leistungs-Verstelleinheit 8, ein Ein-/Ausschalter 9 und ein Display 6 angebracht. Des Weiteren ist im Pistolengehäuse 11 ein Funksender 5 und/oder ein Funkempfänger 17 zur Übertragung von Schalt- und Steuerinformationen eingebaut. Das Display 6 zeigt Betriebsdaten der Spritzpistole 1 und des Drucklufterzeugers 2 an, z. B. Betriebsdruck, Störungsmeldungen, Temperatur der Flüssigkeit 13, Leistung oder Ein- bzw. Aus-Schaltzustand des Drucklufterzeugers 2. Ein Griffstück 10 dient zum Halten der Spritzpistole 1. Zwischen dem Flüssigkeitsbehälter 12 und dem Griffstück 10 ist verschwenkbar am Pistolengehäuse 11 ein Abzugshebel 7 befestigt. Der Abzugshebel 7 kann in vier verschiedene Schaltpositionen gebracht werden. Die erste Schaltposition ist in einer durchgezogenen Linie dargestellt; die anderen drei Schaltpositionen sind punktiert eingezeichnet.

Der Drucklufterzeuger 2 ist mit einem Gebläse 15, einem elektrischen Motor 16 zum Antrieb des Gebläses 15, einem Leistungsstellglied 18, einem Ein-/Ausstellglied 19, einem Funkempfänger 17 und/oder einem Funksender 5 und einem Stecker 20 zum Anschließen des Drucklufterzeugers 2 an ein Stromnetz versehen. Mit Hilfe des Ein-/Ausstellgliedes 19 kann der elektrische Motor 16 ein- und ausgeschaltet werden. Mittels des Leistungsstellgliedes 18 kann die Leistung des elektrischen Motors 16 und damit auch die Leistung des Gebläses 15 gesteuert werden.

Mittels der vier verschiedenen Schaltpositionen des Abzugshebels 7 können unterschiedliche Steuerungen des elektrischen Motors 16 und des Ventils 4 ausgeführt werden. In der ersten Schaltposition (durchgezogene Linie) ist der elektrische Motor 16 abgeschaltet und das Ventil 4 geschlossen. Bei einer weiteren Bewegung des Abzugshebels 7 in eine zweite Schaltposition (punktierte Linie) wird der elektrischen Motor 16 bei weiterhin geschlossenem Ventil 4 eingeschaltet. In der dritten Schaltposition (punktierte Linie) ist das Ventil 4 in minimaler Stellung offen bei voll eingeschalteten elektrischen Motor 16. Das Betätigen des Abzugshebels 7 in die letzte, vierte Schaltposition (punktierte Linie) bewirkt das maximale Öffnen des Ventils 4; der elektrische Motor 16 ist dabei weiterhin voll eingeschaltet. Zusätzlich kann mit der Leistungs-Verstelleinheit 8 die Leistung des elektrischen Motors 16 gesteuert und/oder geregelt werden und mit dem Ein-/Ausschalter 9 der elektrische Motor 16 ein- und ausgeschaltet werden. Die Spritzpistole 1 kann auch ohne zusätzliche Leistungs-Verstelleinheit 8 und/oder Ein-/Ausschalter 9 ausgebildet sein (nicht dargestellt), d. h. die Steuerung des elektrischen Motors 16 erfolgt ausschließlich mit dem Abzugshebel 7.

In einer Variante kann die Leistung des elektrischen Motors 16 zwischen der dritten und vierten Schaltposition des Abzugshebels stufenlos zwischen der geringsten Leistung in der dritten und der höchsten Leistung in der vierten Schaltposition gesteuert werden.

Die von entsprechenden Einrichtungen (nicht dargestellt) am Abzugshebel 7 ausgelösten Steuersignale werden zum Funksender 5 im Pistolengehäuse 11 übertragen. Der Funksender 5 übermittelt die Steuersignale zum Funkempfänger 17 im Drucklufterzeuger 2, welcher die Steuersignale zum Leistungsstellglied 18 und zum Ein-/Ausstellglied 19 weiterleitet. Mit Hilfe des Leistungsstellgliedes 18 und des Ein-/Ausstellgliedes 19 können somit der elektrische Motor 16 im Drucklufterzeuger 2 ein- und ausgeschalten sowie die Leistung aufgrund der unterschiedlichen Schaltpositionen des Abzugshebels 7 an der Spritzpistole 1 gesteuert werden.

Aufgrund der Koppelung des Ein- und Ausschalten des elektrischen Motors 16 mit dem Betätigen des Ventils 4 ist der elektrische Motor 16 bzw. das Gebläse 15 nur in Betrieb, wenn Flüssigkeit 13 gesprüht wird. Die Lärmbelästigung und der Stromverbrauch kann damit verringert werden. Der Funksender 5 und der Funkempfänger 17 dienen auch zur Übertragung von Betriebsdaten vom Drucklufterzeuger 2 zur Anzeige im Display 6 an der Spritzpistole 1. Der Funksender 5 kann somit auch als Funkempfänger und der Funkempfänger 17 als Funksender fungieren.

In der Spritzpistole 1 gemäß Fig. 2 wird mit dem Abzugshebel 7 lediglich die Stellung des Ventils 4 für die Flüssigkeit 13 an der Zerstäuberdüse 21 eingestellt. Ein am Pistolengehäuse 11 angeordneter separater Ein-/Ausschalter 9 dient zum Ein- und Ausschalten des elektrischen Motors 16 im Drucklufterzeuger 2. Der Ein-/Ausschalter 9 ist auf beiden Seiten des Pistolengehäuses 11 vorhanden, so dass sowohl ein Rechtsals auch ein Linkshänder den Ein-/Ausschalter 9 bequem bedienen kann. Die Leistung des elektrischen Motors 16 kann stufenlos mit der Leistungs-Verstelleinheit 8 gesteuert werden.

Die Übertragung der Steuersignale von der Spritzpistole 1 zum Drucklufterzeuger 2 mit dem Leistungsstellglied 18 und dem Ein-/Ausstellglied 19 erfolgt mittels zweier elektrischer Leitungen 22 im Luftschlauch 3 (Fig. 7). Die zwei elektrischen Leitungen 22 im Luftschlauch 3 sind als Drahtwendeln ausgebildet, die als mechanische Stützstruktur in den Luftschlauch 3 integriert sind (Fig. 7).

Die Enden des flexiblen Luftschlauches 3 sind jeweils mit einem Kopplungselement 28 versehen (Fig. 5). An dem Kopplungselement 28 sind zwei elektrische Kontakte 26 und zwei Rastnasen 27 ausgebildet. Die Kopplungselemente 28 am Luftschlauch 3 werden in entsprechend komplementär ausgebildete Gegenkopplungselemente 29 an der Spritzpistole 1 und am Drucklufterzeuger 2 eingesteckt. Die Rastnasen 27 dienen zur mechanischen Befestigung des Kopplungselementes 28 im Gegenkopplungselement 29. Mittels der elektrischen Kontakte 26 werden im eingesteckten Zustand die elektrischen Steuersignale auf elektrische Gegenkontakte 30 in den Gegenkopplungselementen 29 übertragen. Das Kopplungselement 28 ist im eingesteckten Zustand luftdicht für Druckluft mit dem Gegenkopplungselement 29 verbunden, so dass von dem Gebläse 15 durch den Luftschlauch 3 der Spritzpistole 1 Druckluft zugeführt werden kann. Es besteht somit eine elektrische und pneumatische Verbindung zwischen dem Drucklufterzeuger 2 und der Spritzpistole 1.

Der Ein-/Ausschalter 9 am Pistolengehäuse 11 ist an zwei Seiten mit je einen Schaltnippel 23 versehen (Fig. 3, 4). Die beiden Schaltnippel 23 sind an einem um einen Drehpunkt 32 drehbar gelagerten Schaltring 31 befestigt. Mittels eines Schaltkeiles 25 am Ring 31 wird ein elektrischer Schalter 24 betätigt. In der Drehstellung des Schaltrings 31 in Fig. 3 ist das Gebläse 15 eingeschaltet und in Fig. 4 ausgeschaltet.

Die Spritzpistole 1 gestattet die komfortable, schnelle und sichere Fernbedienung bzw. Fernsteuerung des Drucklufterzeugers 2 von der Spritzpistole 1 aus. Der Anwender muss deshalb die Spritzpistole 1 während der Benutzung nicht ablegen, um Einstellungen des Gebläses 15 vorzunehmen. Dies ermöglicht es dem Benutzer, dass die Leistung der Spritzpistole 1 während des Spritzvorganges eingestellt werden kann, d. h. eine Korrektur des Spritzbildes der Spritzpistole beim Spritzen möglich ist und somit eine optimale Einstellung des Spritzbildes einfach und simultan mit dem Spritzvorgang ausgeführt werden kann. Außerdem kann das Gebläse 15 auch während kurzer Spritzpausen bequem ausgeschaltet werden, so dass die Lärmbelastung und der Energieverbrauch sinken. Des Weiteren kann im Störungsfall vom Anwender das Gebläse 15 schneller abgeschaltet werden als bei einem am Drucklufterzeuger angeordneten Ein-/Ausschalter, weil der Weg zum Drucklufterzeuger 2 nicht zurückgelegt werden muss, d. h. die Sicherheit wird erhöht aufgrund einer kürzeren Ausschaltzeit im Störungsfall.

Der Weg des Benutzers zum Drucklufterzeuger 2 beinhaltet auch ein Stolperrisiko, welches entfällt. Der Luftschlauch 3 kann länger als bisher ausgeführt werden, weil die Wegstrecke zwischen Spritzpistole 1 und Drucklufterzeuger 2 im Allgemeinen keine oder nur noch eine untergeordnete Rolle spielt. Der Drucklufterzeuger kann damit vor Sprühnebel der Spritzpistole 1 geschützt werden. Der Drucklufterzeuger 2 kann auch außerhalb des Lackierraumes aufgestellt werden, so dass eine aufwendige explosionsgeschützte Ausführung des Drucklufterzeugers 2 nicht ungedingt erforderlich ist.

## Patentansprüche

1. Spritzpistole (1) zum Versprühen von Flüssigkeiten (13), insbesondere von Farben, mittels eines großen Luftvolumens unter minderen Luftdruck, im Wesentlichen bestehend aus
- einem Pistolengehäuse (11),
- einem Griffstück (10) zum Halten der Spritzpistole (1),
- einer Zerstäuberdüse (21),
- einem außerhalb des Pistolengehäuses (11) angeordneten Drucklufterzeuger (2), insbesondere einem Gebläse (15),
- einem Luftschlauch (3) zur Zuführung von Druckluft von dem Drucklufterzeuger (2) zur Spritzpistole (1),
- mindestens einem am Pistolengehäuse (11) und/oder am Griffstück (10) angeordneten Betätigungsorgan (7, 8, 9) zum Ein-/Ausschalten des Drucklufterzeugers (2) und/oder zur Steuerung und/oder Regelung der Leistung des Drucklufterzeugers (2) und
- einem als elektrische Leitung vorgesehenen Übertragungsglied (22), durch das die von den Betätigungsorganen (7, 8, 9) abgenommenen Schalt- bzw. Steuerinformationen an die dem Drucklufterzeuger (2) zugeordneten Steuergliedern (18, 19) zuführbar sind, durch die der Drucklufterzeuger (2) ein-und ausschaltbar und/oder dessen Leistung
Steuer- und/oder regelbar ist,
**dadurch gekennzeichnet,**
- **dass** am Pistolengehäuse (11) ein Flüssigkeitsbehälter (12) zur Aufnahme der zu versprühenden Flüssigkeit (13) angeordnet ist,
- **dass** die elektrische Leitung (22) in den Luftschlauch (3) integriert ist und als Stützstruktur für den Luftschlauch (3) dient und
- **dass** die elektrische Leitung (22) wendelartig ausgebildet ist.

2. Spritzpistole nach Anspruch 1,
**dadurch gekennzeichnet,**
**dass** als Betätigungsorgan (7, 8, 9) ein Abzugshebel (7) vorgesehen ist, mittels dem die Spritzpistole (1) betätigbar ist.

3. Spritzpistole nach einem der vorgenannten Ansprüche,
**dadurch gekennzeichnet,**
**dass** als Betätigungsorgan (7, 8, 9) eine Leistungs-Verstelleinheit (8) zur Steuerung und/oder Regelung der Leistung des Drucklufterzeugers (2) und ein Ein-/Ausschalter (9) zum Ein- und Ausschalten des Drucklufterzeugers (2) vorgesehen sind.

4. Spritzpistole nach Anspruch 3,
**dadurch gekennzeichnet,**
**dass** die Leistungs-Verstelleinheit (8) und/oder der Ein-/Ausschalter (9) an zwei vorzugsweise einander gegenüber liegenden Seiten des Pistolengehäuses (11) angeordnet sind.

5. Spritzpistole nach einem der vorgenannten Ansprüche,
**dadurch gekennzeichnet,**
**dass** an einem oder beiden Enden des Luftschlauches (3) jeweils ein Kopplungselement (28) zum Anschluss an die Spritzpistole (1) und/oder den Drucklufterzeuger (2) angebracht sind.

6. Spritzpistole nach Anspruch 5,
**dadurch gekennzeichnet,**
**dass** an der Spritzpistole (1) und/oder am Drucklufterzeuger (2) je ein Gegenkopplungselement (29) ausgebildet sind zum Anschließen des Kopplungselements (28) mit dem Luftschlauches (3).

7. Spritzpistole nach Anspruch 6,
**dadurch gekennzeichnet,**
**dass** an den Kopplungselementen, (28) mindestens ein elektrischer Kontakt (26) und an den Gegenkopplungselementen (29) mindestens ein elektrischer Gegenkontakt (30) ausgebildet ist, um eine elektrische Verbindung zwischen Drucklufterzeuger (2) und/oder Spritzpistole (1) zu erhalten.

8. Spritzpistole nach einem der vorgenannten Ansprüche,
**dadurch gekennzeichnet,**
**dass** Schalt- bzw. Steuerinformationen mittels der Übertragungsglieder (22) vom Druckluftlufterzeuger (2) zur Spritzpistole (1) oder umgekehrt übertragbar sind.

## Claims

1. A spray gun (1) for spraying liquids (13), especially paints, by means of a large air volume under low air pressure, principally comprising
- a gun housing (11),
- a handle (10) for holding the spray gun (1),
- an atomizer nozzle (21)
- a compressed air generator (2) arranged outside the gun housing (11), in particular a blower (15),
- an air hose (3) for supplying compressed air from the compressed air generator (2) to the spray gun (1)
- at least one actuation element (7, 8, 9) arranged on the gun housing (11) and/or on the handle (10) for switching the compressed air generator (2) on/off and/or for open-loop control and/or closed-loop control of the output of the compressed air generator (2) and
- a transmission element (22) provided as an electric cable by means of which the switching or control information taken from the actuation elements (7, 8, 9) can be supplied to the control elements (18, 19) allocated to the compressed air generator (2), by means of which the compressed air generator (2) can be switched on and off and/or its output can be controlled by the open and/or closed-loop method, **characterized in that,**
- a liquid tank (12) is arranged on the gun housing (11) for holding the liquid to be sprayed (13),
- the electrical cable is integrated in the air hose (3) and is used as a support structure for the air hose (3) and
- the electrical cable (22) is configured as a spiral.

2. The spray gun in accordance with Claim 1,
**characterized in that**
a trigger lever (7) is provided as the actuation element (7, 8, 9), by means of which the spray gun (1) can be actuated.

3. The spray gun in accordance with one of the aforementioned claims, **characterized in that**
an output adjustment unit (8) is provided as actuation element (7, 8, 9) for open-loop and/or closed-loop control of the output of the compressed air generator (2) and an on/off switch (9) is provided for switching the compressed air generator (2) on and off.

4. The spray gun in accordance with Claim 3,
**characterized in that**
the output adjustment unit (8) and/or the on/off switch (9) is/are arranged on two sides of the gun housing (11) which are preferably arranged opposite to one another.

5. The spray gun in accordance with one of the aforementioned claims, **characterized in that**
one coupling element (28) each is provided on one or both ends of the air hose (3) for connection to the spray gun (1) and/or the compressed air generator.

6. The spray gun in accordance with Claims 5,
**characterized in that**
one counter-coupling element (29) each is configured on the spray gun (1) and/or on the compressed air generator (2) for connecting the coupling element (28) to the air hose (3).

7. The spray gun in accordance with Claim 6,
**characterized in that**
at least one electrical contact (26) is configured on the coupling elements (28) and at least one electrical counter-contact (30) is provided on the counter-coupling elements (29) to obtain an electrical connection between the compressed air generator (2) and/or the spray gun (1).

8. The spray gun in accordance with one of the aforementioned claims, **characterized in that**
switching or control information can be transferred by the transmission elements (22) from the compressed air generator (2) to the spray gun (1) or vice versa.

## Revendications

1. Pistolet pulvérisateur (1) pour la pulvérisation de liquides (13), en particulier de peintures, moyennant un flux d'air important sous une pression d'air réduite, comprenant en particulier
- un boîtier de pistolet (11),
- une poignée (10) pour retenir le pistolet pulvérisateur (1),
- un buse de pulvérisation (21),
- un générateur de pression d'air (2) disposé à l'extérieur du boîtier de pistolet (11), en particulier une soufflerie (15),
- un tuyau flexible à air (3) dirigeant l'air comprimé du générateur de pression d'air (2) vers le pistolet pulvérisateur (1),
- au moins un dispositif d'actionnement (7, 8, 9) arrangé sur le boîtier de pistolet (11) et/ou sur la poignée (10) pour l'activation/la désactivation du générateur de pression d'air (2) et/ou pour la commande et/ou pour le réglage de la puissance du générateur de pression d'air (2), et
- un élément de transmission (22) prévu en tant que ligne électrique, qui permet de transmettre aux organes de commande (18, 19) assignés au générateur de pression d'air (2) les informations de commutation ou de commande prélevées des dispositifs d'actionnement (7, 8, 9) et qui permettent d'activer/de désactiver le générateur de pression d'air (2) et/ou de commander et/ou de régler sa puissance,
**caractérisé en ce que**
- sur le boîtier de pistolet (11), il est prévu un réservoir de liquide (12) recevant le liquide à pulvériser (13),
- que la ligne électrique (22) est intégrée dans le tuyau flexible à air (3) et sert de structure stabilisant le tuyau flexible à air (3), et
- que la ligne électrique (22) ait une forme hélicoïdale.

2. Pistolet pulvérisateur d'après la revendication 1,
**caractérisé en ce que**,
en tant que dispositif d'actionnement (7, 8, 9), il est prévu une gâchette (7) permettant d'actionner le pistolet pulvérisateur (1).

3. Pistolet pulvérisateur d'après une des revendications précédentes, **caractérisé en ce que**,
tant que dispositif d'actionnement (7, 8, 9), il est prévu une unité de réglage de la puissance (8) pour la commande et/ou pour le réglage de la puissance du générateur de pression d'air (2), ainsi qu'un contacteur (9) pour l'activation et la désactivation du générateur de pression d'air (2).

4. Pistolet pulvérisateur d'après la revendication 3,
**caractérisé en ce que**
l'unité de réglage de la puissance (8) et/ou le contacteur (9) sont disposés sur deux faces de préférence opposées du boîtier de pistolet (11).

5. Pistolet pulvérisateur d'après une des revendications précédentes, **caractérisé en ce que**
sur une ou sur les deux extrémités du tuyau flexible à air (3), il est prévu respectivement un élément de couplage (28) pour le raccordement sur le pistolet pulvérisateur (1) et/ou sur le générateur de pression d'air (2).

6. Pistolet pulvérisateur d'après la revendication 5,
**caractérisé en ce que**
sur le pistolet pulvérisateur (1) et/ou sur le générateur de pression d'air (2), il est prévu respectivement un élément de couplage opposé (29) pour le raccordement de l'élément de couplage (28) avec le tuyau flexible à air (3).

7. Pistolet pulvérisateur d'après la revendication 6,
**caractérisé en ce que**
sur les éléments de couplage (28), il est prévu au moins un contact électrique (26) et sur les éléments de couplage opposés (29), au moins un contre-contact électrique (30) formant un raccord électrique entre le générateur de pression d'air (2) et/ou le pistolet pulvérisateur (1).

8. Pistolet pulvérisateur d'après une des revendications précédentes, **caractérisé en ce que**
moyennant les éléments de transmission (22), il est possible de transmettre les informations de commutation ou de commande du générateur de pression d'air (2) au pistolet pulvérisateur (1) et inversement.
